# EUROPÄISCHE PATENTANMELDUNG

(11) **EP 0 036 206 A1**
(43) Veröffentlichungstag der Anmeldung: **23.09.1981**
(21) Anmeldenummer: 81101949.6
(22) Anmeldetag: 16.03.1981
(51) Int. Cl.: B41F 15/14

(54) **Justiereinrichtung an einer Siebdruckmaschine**

(30) Priorität: 19.03.1980 DE 8007545 U
(71) Anmelder: SIEMENS AKTIENGESELLSCHAFT, 80333 München (DE)
(72) Erfinder: Müller, Georg, D-8901 Rettenbergen (DE); Abele, Walter, D-8900 Augsburg (DE)

(57) **Zusammenfassung**

Die Erfindung bezieht sich auf eine Justiereinrichtung an einer Siebdruckmaschine. Bei feinem Raster und großen Formaten soll das Schablonenbild ohne Druckversatz auf das Druckgut, wie z.B. eine Leiterplatte, übertragen werden. Die Erfindung sieht hierzu ein Meßmikroskop (5) vor, das oberhalb des Siebdrucktisches an einem Gestänge befestigt ist. Das Gestänge besteht dabei aus einem ersten Gestänge (2), das über einen Gleitkopf (3) mit einem zweiten zum ersten Gestänge senkrecht und zum Siebdrucktisch parallel bewegbaren Gestänge (4) verbunden ist.

## Beschreibung

Die Erfindung betrifft eine Justiereinrichtung an einer Siebdruckmaschine.

Zur Einsparung von Lötzinn werden die Leiterbahnen lediglich an den Lötaugen mit Lötzinn überzogen. Dieses Verfahren wird dadurch ermöglicht, daß Lötstoppabdeckungen im Siebdruckverfahren auf das Druckgut, wie z. B. eine gedruckte Leiterplatte, aufgebracht werden.

Bei feinem Raster und großen Formaten ist es schwierig, das Schablonenbild ohne Druckversatz auf das Druckgut, wie z. B. eine Leiterplatte zu übertragen. Wird die Justierung Schablone Druckgut nicht gut vollzogen, wird beim Druck Lack auf die Lötaugen gedruckt, so daß diese nicht mehr oder nur schlecht lötbar sind. Bei herkömmlichen Verfahren wird über Papierdrucke oder Drucke auf transparenten Folien die Schablone auf das Druckgut empirisch ausgerichtet. Erst nach dem Druck ist feststellbar, ob der meist nicht ganz vermeidbare Druckversatz so groß ist, daß das Druckgut für den vorgesehenen Verwendungszweck nicht mehr brauchbar ist. Es muß dann entweder weggeworfen oder durch Lösungen vom Druck wieder befreit werden, was in beiden Fällen zur Verlängerung des Arbeitsganges und damit zu erheblichen Unkosten führt.

Aufgabe der vorliegenden Erfindung ist es, eine Einrichtung zur einfachen Positionsüberprüfung bzw. Justierung der Siebschablcne zum Druckgut an Sieberuckmaschinen zu schaffen.

Zur Lösung dieser Aufgabe wird die Justiereinrichtung nach der Neuerung derart ausgebildet, daß oberhalb des Siebdrucktiscbes ein erstes Gestänge befestigt ist, das über einen Gleitkopf mit einem zweiten zum ersten Gestänge senkrecht und zum Siebdrucktisch parallel bewegbaren Gestänge verbunden ist und daß an dem zweiten Gestänge ein Meßmikroskop befestigt ist.

Durch diese Maßnahmen ist es möglich, die Justierung vor dem eigentlichen Druckvorgang messend vorzunehmen. Dadurch wird die Justierung wesentlich vereinfacht und ein vorhandener Versatz wird vor dem Drucken der Leiterplatte erkannt. Der Ausschuss durch Druckversatz wird dadurch verhindert. Durch die spezielle Aufhängung des Meßmikroskopes kann dieses in beiden Koordinatenrichtungen über den gesamten Siebdrucktisch verfahren werden.

Anhand der Figur wird die Erfindung näher erläutert. In der Figur ist eine Siebdruckmaschine dargestellt. Auf den Siebdrucktisch 1 ist das Druckgut 6 aufgelegt. Über den Siebdrucktisch 1 ist ein Gestänge 2 montiert, das aus zwei parallel verlaufenden Rohren, die als Führungsschienen dienen, besteht, und das über den Gleit- kopf 3 mit einem weiteren Gestänge 4, verbunden ist, das ebenfalls aus zwei parallel laufenden Rohren aufgebaut ist. Das Gestänge 4 ist wie das Gestänge 2 im Gleitkopf geführt. Dabei kann das Gestänge 4 senkrecht zum Gestänge 2 bewegt werden. Am Gestänge 4 ist dann ein Mikroskop 5 befestigt. Mit Hilfe dieses Meßmikroskopes 5 ist es möglich, festzustellen, ob die Schablone mit dem Druckgut zur Deckung gebrach worden ist. Ein eventueller Versatz von Schablone und Druckgut kann vor dem Drucken über Justiereinrichtungen 7, die am Siebdrucktisch 1 angebracht sind, korrigiert werden. Sowohl das Mikroskop als auch der Siebtisch lassen sich dabei in beiden Koordinatenrichtungen verschieben.

## Patentansprüche

1. Justiereinrichtung an einer Siebdruckmaschine, dadurch gekennzeichnet, daß oberhalb des Siebdrucktisches (1) ein erstes Gestänge (2) befestigt ist, das über einen Gleitkopf (3) mit einem zweiten zum ersten Gestänge senkrecht und zum Siebdrucktisch parallel bewegbaren Gestänge (4) verbunden ist und da. an dem zweiten Gestänge ein Meßmikroskop (5) befestigt ist.
